# EUROPÄISCHE PATENTSCHRIFT

(11) **EP 0 826 100 B1**
(45) Veröffentlichungstag und Bekanntmachung des Hinweises auf die Patenterteilung: **03.11.1999**
(21) Anmeldenummer: 96913453.5
(22) Anmeldetag: 02.05.1996
(51) Int. Cl.: F02D 41/14, F02D 41/34

(54) **VERFAHREN ZUR ZYLINDERSELEKTIVEN LAMBDA-REGELUNG EINER MEHRZYLINDER-BRENNKRAFTMASCHINE**
PROCESS FOR THE SELECTIVE LAMBDA CONTROL OF A CYLINDER IN A MULTI-CYLINDER INTERNAL COMBUSTION ENGINE
PROCEDE DE REGULATION LAMBDA D'UN CYLINDRE INDIVIDUEL D'UN MOTEUR A COMBUSTION INTERNE MULTI-CYLINDRE

(30) Priorität: 03.05.1995 DE 19516209
(43) Veröffentlichungstag der Anmeldung: 04.03.1998
(73) Patentinhaber: SIEMENS AKTIENGESELLSCHAFT, 80333 München (DE)
(72) Erfinder: SCHÜRZ, Willibald, D-93089 Aufhausen (DE); TISCH, Florian, D-93055 Regensburg (DE); ACHLEITNER, Erwin, D-93051 Regensburg (DE)
(86) Internationale Anmeldenummer: DE9600760
(87) Internationale Veröffentlichungsnummer: WO9635048

(56) Entgegenhaltungen:
- EP-A- 0 236 207
- EP-A- 0 553 570
- EP-A- 0 670 419
- FR-A- 2 624 965
- US-A- 4 290 400
- US-A- 4 766 870
- US-A- 5 152 270

## Beschreibung

Die Erfindung betrifft ein Verfahren zur zylinderselektiven Lambda-Regelung einer Mehrzylinder-Brennkraftmaschine gemäß dem Oberbegriff von Patentanspruch 1.

Die Lambda-Regelung stellt in Verbindung mit dem Dreiwege-Katalysator heute das wirksamste Abgasreinigungsverfahren für Brennkraftmaschinen dar. Dabei liefert ein im Abgasrohr stromaufwärts des Katalysators angeordneter Sauerstoffsensor, in der Regel als Lambda-Sonde bezeichnet, ein vom Sauerstoffgehalt im Abgas abhängiges Signal, das der Lambda-Regler derart weiterverarbeitet, daß das mittels einer Zumeßeinrichtung, wie Einspritzventile oder Vergaser den Zylindern der Brennkraftmaschine zugeführte Kraftstoff-Luftgemisch eine nahezu vollständige Verbrennung (λ = 1,00) ermöglicht.

Als Lambda-Sonden werden dabei sogenannte Sprungsonden eingesetzt, deren Ausgangssignal sich sprunghaft sowohl beim Übergang von einem fetten zu einem mageren, als auch beim Übergang von einem mageren zu einem fetten Abgaszustand ändert. Solche Lambda-Sonden auf der Basis von Zirkonoxid oder Titanoxid weisen Ansprechzeiten von etwa 100 ms auf und erfassen deshalb nur den Sauerstoffgehalt im Gesamtabgas, das sich aus den einzelnen Abgaspaketen der einzelnen Zylinder der Brennkraftmaschine zusammensetzt.

Eine derartige Regelung der Luftzahl λ des Summenabgases einer Mehrzylinder-Brennkraftmaschine, auch als globale Regelung bezeichnet, auf λ = 1,00 führt aufgrund der vorhandenen Durchflußstreuungen der Einspritzventile sowie der unterschiedlichen Zylinderfüllungen zu nennenswerten Abweichungen der Einzelzylinderluftzahlen vom Sollwert.

Daraus resultieren sowohl negative Einflüsse auf die Rohemission der Brennkraftmaschine als auch auf die Konvertierungsrate des Katalysators. Mit zunehmender Streuung der Einzelzylinderluftzahlen steigt die Konzentration von CO und O₂ im Summenabgas an. Der erhöhte O₂-Gehalt im Abgas führt infolge der exothermen Konvertierungsreaktionen zu einer zusätzlichen thermischen Belastung des Katalysators, welche insbesondere bei einer Anordnung des Katalysators nahe der Brennkraftmaschine die Gefahr einer beschleunigten Alterung mit sich bringt.

Außerdem führen aufgrund der Querempfindlichkeit der herkömmlichen Sprungsonden zu Wasserstoff erhöhte Abweichungen der Einzelzylinderluftzahlen zu einer Drift der Luftzahl des Summenabgases in den mageren Bereich, wodurch eine deutliche Verschlechterung der NOₓ-Konvertierung des Katalysators verursacht wird.

Darüber hinaus ist durch den zunehmenden Einsatz von variablen Sauganlagen (Schaltsaugrohre) bzw. variablen Ventilsteuerzeiten eine ausgeglichene Zylinderfüllung in allen Betriebspunkten der Brennkraftmaschine mit den herkömmlichen Mitteln nur erschwert zu realisieren.

Um das Abgas aus den einzelnen Zylindern einer Mehrzylinder-Brennkraftmaschine auf dem theoretischen Luft-Kraftstoff-Verhältnis zu halten, ist es aus der DE 40 40 527 A1 bekannt, jedem einzelnen Zylinder eine eigene Lambdasonde mit Sprungcharakteristik in einer entsprechenden Abgasleitung zuzuordnen. Je eine Lambdasonde erfaßt die Zusammensetzung des Abgases aus dem jeweiligen Zylinder und liefert ein Ausgangssignal an eine elektronische Steuereinheit. Diese tastet die Ausgangssignale der beiden Lambdasonden ab, wenn die jeweiligen in Frage stehenden Zylinder sich im Ausschiebetakt befinden oder während einer Periode, die geringfügig später liegt als diese und erhöht oder verringert die Kraftstoffzuführungsmenge für die einzelnen Zylinder.

Der Einsatz von entsprechend der Anzahl der Zylinder der Brennkraftmaschine vorgesehenen Lambdasonden und deren Peripherie (z.B. für die Diagnose), insbesondere bei Brennkraftmaschinen mit sechs und mehr Zylindern führt aber zu einer Erhöhung der Komplexizität und zur Verteuerung des Kraftfahrzeugs insgesamt.

Aus der US 4,766,870 ist ein Verfahren zum Regeln des Kraftstoff-Luftverhältnisses bei einer Brennkraftmaschine bekannt, bei dem zylinderspezifisch Lambda-Istwerte ermittelt werden. Diese Werte werden über mehrere Zylindersignale eines Arbeitsspiels gemittelt und einem ein Integralverhalten aufweisenden Regler bezüglich des Sollwertes für alle Zylinder gemeinsam zugeführt. Diese I-Regelung wird bei bestimmten Drehzahlen überlagert mit einer zylinderindividuellen Regelung. Dabei wird je ein linearer Lambdasensor in jedem Abgasstrang einer zugeordneten Zylindergruppe vorgesehen und die Regelung geschieht gruppenweise.

Zur zylinderindividuellen Gemischregelung in einer Brennkraftmaschine ist es ferner bekannt, einen einzigen Sauerstoffsensor vorzusehen, der eine lineare Abhängigkeit seines Ausgangssignals von der Luftzahl λ und darüber hinaus eine geringe Ansprechzeit aufweist. (SAE Paper 940149 "Automatic Control of Cylinder by Cylinder Air-Fuel Mixture Using a Proportional Exhaust Gas Sensor" und SAE Paper 940376 "Individual Cylinder Air Fuel Ratio Feedback Control Using an Observer").

Die dort vorgeschlagenen Lösungen zur Einzylinder-Lambdaregelung einer Brennkraftmaschine erfordern aber aufgrund der dabei notwendigen Matrizenoperationen sehr hohe Rechnerleistungen, so daß eine Implementierung in Serienmotorsteuersystemen für Kraftfahrzeuge mit vernünftigem Aufwand nur sehr schwer zu realisieren ist.

Die Sauerstoffsensoren für zylinderindividuelle Gemischregelung werden auch als lineare Lambdasonden bezeichnet und sind beispielsweise auf der Basis von Strontiumtitanat (SrTiO3) in Dünnschichttechnologie aufgebaut (VDI Berichte 939, Düsseldorf 1992, "Vergleich der Ansprechgeschwindigkeit von KFZ Abgassensoren zur schnellen Lambdamessung auf der Grundlage von ausgewählten Metalloxiddünnfilmen").

Der vorliegenden Erfindung liegt die Aufgabe zugrunde, ein Verfahren zur zylinderselektiven Lambda-Regelung einer Mehrzylinder-Brennkraftmaschine der eingangs genannten Art anzugeben, so daß bei allen Betriebspunkten der Brennkraftmaschine die Abweichung der Einzelzylinderluftzahlen vom Sollwert auf ein Minimum begrenzt ist.
Diese Aufgabe wird gemäß den Merkmalen des Patentanspruches 1 gelöst. Vorteilhafte Weiterbildungen finden sich in den Unteransprüchen.

Die Einzylinder-Lambdaregelung besteht erfindungsgemäß aus zwei Regelkreisen, einer äußeren Regelschleife zur Regelung des globalen Lambdamittelwertes und einer inneren Regelschleife, in der die Luftzahl zylinderselektiv geregelt wird. Zur Regelung des Luftzahlmittelwertes wird ein linearer Proportional-Integralregler (PI-Regler) verwendet. Die Regelstrecke läßt sich mit ausreichender Genauigkeit durch ein Totzeitglied und zwei Verzögerungsglieder erster Ordnung nachbilden. Mit Hilfe dieses Streckenmodells läßt sich eine Reglerstruktur entwerfen, deren Parameter von der Totzeit des Lambdaregelkreises, den Zeitkonstanten der Verzögerungsglieder und der Drehzahl abhängig sind. Da diese Systemgrößen durch Messungen einfach zu ermitteln sind, läßt sich der Aufwand für die Applikation des Lambdareglers wesentlich reduzieren.

Zur Identifizierung des Luftzahlzustandes der einzelnen Zylinder der Brennkraftmaschine wird die Steigung des Sauerstoffsondensignales nach Ablauf der Ausschiebetakte ausgewertet. Ein positiver Gradient bedeutet, daß die Luftzahl im aktuellen Aussschiebetakt magerer ist als die Luftzahl im vorangegangenen Arbeitstakt, ein negativer Gradient im aktuellen Ausschiebetakt weist auf ein fetteres Abgaspaket hin. Da dies eine qualitative Information über den Zustand der Luftzahl des Einzelzylinder-Abgases darstellt, läßt sich der Einzylinder-Lambdaregler alsZweipunktregler realisieren. Als Regler für die Einzelzylinder-Luftzahlen wird ebenfalls ein PI-Regler verwendet, bei dem der Proportional- und Integralanteil in Abhängigkeit von der Last und der Drehzahl eingestellt werden.

Durch Einsatz des erfindungsgemäßen Verfahrens lassen sich Abweichungen der Einzelzylinder-Luftzahlen vom Sollwert auf weniger als 1% reduzieren.

Außerdem ist die Luftzahlamplitude im Summenabgas im Vergleich zu jener eines konventionellen Zweipunkt-Lamabdareglers deutlich reduziert und die Konvertierungsrate für CO und NOₓ eines gealterten Katalysators deutlich erhöht. Darüber hinaus ist durch die Erfassung und Auswertung der Einzelzylinder-Luftzahlen die Detektion von Defekten an den Einspritzventilen möglich, die mit einer Veränderung der dynamischen Eigenschaften der Durchlfußrate verbunden sind, wodurch die On-Board-Diagnose (OBD II) unterstützt wird.

Ein Ausführungsbeispiel der Erfindung ist im folgenden unter Bezugnahme auf die schematischen Zeichnungen näher erläutert. Es zeigen:
- Figur 1: ein Blockdiagramm einer Einrichtung zur zylinderselektiven Lambdaregelung einer Brennkraftmaschine,
- Figur 2: den Zusammenhang zwischen Sondenspannung und Luftzahl einer linearen Lambdasonde,
- Figur 3: die Lage der Abtastpunkte für die Sondenspannung in Bezug auf die Ausschiebetakte der einzelnen Zylinder,
- Figur 4: eine graphische Darstellung einer Hysterese zur Bestimmung von Luftzahlgradienten und
- Figur 5: ein Ablaufdiagramm zur Bestimmung von Zustandsgrößen, die angeben, ob das Abgas eines Zylinders zu fett oder zu mager ist.

In Figur 1 ist mit dem Bezugszeichen 10 eine nur schematisch dargestellte Brennkraftmaschine BKM mit 6 Zylindern bezeichnet, wobei jeweils 3 Zylinder zu einer Zylinderbank zusammengefaßt sind. Einer ersten Zylinderbank ZB1 sind die Zylinder 1,2,3 zugeordnet, deren Abgas in einen gemeinsamen Abgasstrang AST1 mündet. Die Zylinder 4,5,6 sind einer zweiten Zylinderbank ZB2 zugeordnet, denen ein Abgasstrang AST2 gemeinsam ist.

Zur Ermittlung der Luftzahl λ ist im Abgasstrang AST1 der Brennkraftmaschine 10 eine lineare Lambdasonde LS1, im Abgasstrang AST2 eine lineare Lambdasonde LS2 vorgesehen. Eine Positionierung der beiden Lambdasonden LS1, LS2 nahe der Brennkraftmaschine 10 begünstigt die Detektierbarkeit von Einzelzylinderluftzahlabweichungen, da sich mit steigender Entfernung des Einbauortes der Lambasonden LS1, LS2 von der Brennkraftmaschine 10 der Grad der Vermischung der einzelnen Abgaspakete erhöht und dadurch eine zylinderselektive Detektion erschwert ist.

Die Signale der beiden Lambdasonden LS1, LS2 werden einem Schaltungsblock 11 zugeführt, der die Signalerfassung und eine Linearisierung dieser Signale steuert. Hierzu liegen am Schaltungsblock 11 als weitere Eingangsgrößen ein Zylinderidentifikationssignal ZID und ein Zeitsignal, nämlich die Wartezeit TEZ an. Der Wert für die Wartezeit TEZ wird aus einem Kennfeld KF abhängig von einer, die Motorlast repräsentierenden Größe, beispielsweise der Luftmasse LM und der Drehzahl N ausgelesen.

In Figur 2 ist die Abhängigkeit der Sondenspannung einer linearen Lambdasonde von der Luftzahl λ dargestellt. In einem schmalen Bereich von 0,97 < λ < 1,03 ergibt sich ein nahezu linearer Zusammenhang zwischen Sondenspannung ULS und Luftzahl λ. Im fetten und im mageren Luftzahlbereich zeigt die Sondenkennlinie ein Sättigungsverhalten. Die Sondenspannung wird mittels einer abgespeicherten Kennlinie bzw. eines eindimensionalen Kennfeldes in einen Lambda-Istwert LAM_IST umgerechnet.

Für jede der beiden Lambdasonden kann ein eigenes Kennfeld vorgesehen werden, mit Hilfe derer die Werte der Sensorspannungen in Luftzahlwerte umgewandelt werden.

Um aus den erfaßten Sondenspannungswerten ULS der beiden Lambdasonden Informationen über die Luftzahlen der einzelnen Zylinder zu erhalten, ist es erforderlich, die Sondenspannungen ULS zu einer in Bezug auf den Kurbelwinkel definierten Stellung abzutasten. Als Bezugsgröße für die zeitliche Lage der Abtastungen werden die oberen Totpunkte Zündung (ZOT) der einzelnen Zylinder verwendet. Hierzu werden Referenzmarken, zB. Zähne auf einem der Kurbelwelle oder der Nockenwelle zugeordnetem Geberrad ausgewertet (z.B. Zahn 15: ZOT Zylinder 5, Zahn 35: ZOT Zylinder 3, Zahn 55: ZOT Zylinder 6, Zahn 75: ZOT Zylinder 2, Zahn 95: ZOT Zylinder 4, Zahn 115: ZOT Zylinder 1).

Figur 3 zeigt in den beiden ersten Zeilen die Lage der Abtastpunkte AP für die Sensorsignale der beiden Zylinderbänke ZB1, ZB2 in Bezug auf die Ausschiebetakte AT der einzelnen Zylinder. In der 3. Zeile der Fig.3 sind die Ausschiebetakte AT der Zylinder 4, 5 und 6 der Zylinderbank ZB 2, in der 4. Zeile sind die Ausschiebetakte AT der Zylinder 1, 2, und 3 der Zylinderbank ZB 1 dargestellt. Zusätzlich ist in der letzten Zeile der Figur 3 ein Zylinderidentifikationssignal ZID eingezeichnet, an dem die jeweiligen oberen Totpunkte-Zündung (ZOT) der Zylinder 1 bis 6 markiert sind.

Zur Berücksichtigung der Abgaslaufzeit von den Auslaßventilen bis zur jeweiligen Lambdasonde wird der Wert des Sondensignals, der die Information über die Luftzahl eines Zylinders enthält, erst nach Ablauf einer bestimmten Wartezeit TEZ nach Schließen des Auslaßventils (Beendigung des Ausschiebetakts) erfaßt. Diese Wartezeit TEZ ist von der Last und der Drehzahl der Brennkraftmaschine abhängig. Im Falle einer luftmassengeführten Steuerung der Brennkraftmaschine ist die Wartezeit TEZ in einem Kennfeld abgelegt, das über der Luftmasse LM und der Drehzahl N aufgespannt ist. Nach Ablauf dieser Wartezeit TEZ (Zeit zwischen Referenzmarke und Abtastzeitpunkt) nach Überschreiten eines Zünd-OT werden die Werte der Sensorsignale der den beiden Zylinderbänken ZB1, ZB2 zugeordneten Lambdasonden abgefragt.
Der zeitliche Abstand der Signalerfassung ist also in Bezug zu einer kurbelwellenfesten Triggermarke (Zahn-Nummer) last- und drehzahlabhängig vorgegeben. Es wird pro Segment ein Lambdaspannungswert je Zylinderbank ermittelt.

Um die Genauigkeit der nachfolgenden Berechnung des LambdaMittelwertes aller Zylinder zu erhöhen, wird jeweils ein zusätzlicher Abtastwert AP zwischen zwei Ausschiebetakten AT aufgezeichnet.

Als Global-Lambdaregler zur Regelung des Summenabgases dient ein Proportional-Integralregler (PI-Regler) mit dem Proportionalanteil LAM_P und dem Integrationsanteil LAM_I (Schaltungsblock 14 in Fig. 1).Es werden in Abhängigkeit vom Lambdamittelwert LAMMW_IST und dem Sollwert LAM_SOLL diese Regleranteile berechnet. Der Sollwert LAM_SOLL ist einem Kennfeld abhängig von der Last, beispielsweise von der Luftmasse LM und der Drehzahl N der Brennkraftmaschine abgelegt.

Zur Berechnung des Lambdamittelwertes LAMMW_IST_i (i=1,2 für die beiden Lambasonden) werden für jeden Abgasstrang 6 Lambda-Meßwerte LAM_IST_i je Arbeitsspiel, entsprechend 2 Kurbelwellenumdrehungen erfaßt und abgespeichert:

### LAM_IST_i

| | | | | | |
|---|---|---|---|---|---|
| n-6 | n-5 | n-4 | n-3 | n-2 | n-1 |

n = Nummer des Meßwertes

Die Berechnung des Lambdamittelwertes LAMMW_i erfolgt segmentsynchron für jede Lambdasonde nach folgenden Formeln:$\text{LAM_SUM_i(n) = LAM_SUM_i(n-1) - LAM_IST_i(n-6) + LAM_IST_i(n)}$$\text{LAMMW_i(n) = LAM_SUM_i(n)/6}$

Diese Berechnung wird im Schaltungsblock 12 (Fig. 1) durchgeführt.

Die Eingangsgröße für den Global-Lambdaregler ist die Regelabweichung LAM_DIF_i(n), die als Differenz zwischen dem lastabhängig aus dem vorhin genannten Kennfeld entnommenen Sollwert LAM_SOLL(n) und dem Lambdamittelwert LAMMW_IST(n) definiert ist:$\text{LAM_DIF_i(n) = LAM_SOLL(n) - LAMMW_IST_i(n)}$

Die Lambdaregleranteile LAM_P_i und LAM_I_i des Global-Lambdareglers werden wie folgt berechnet:$\text{LAM_P_i(n) = LAM_KPI_FAK(n)*P_FAK_LAM_GR*(T_LS + TN) *LAM_DIF_i(n)}$$\text{LAM_I_i(n) = LAM_I_i(n-1) + LAM_KPI_FAK(n) * I_FAK_LAM_GR * 2 * TN * LAM_DIF_i(n)}$ mit:
- LAM_KPI_FAK =: Regelverstärkungsfaktor (zB.0-2)
- P_FAK_LAM_GR =: Applizierbare Konstante (zB.0-2)
- I_FAK_LAM_GR =: Applizierbare Konstante (zB.0-2)
- T_LS =: Applizierbare Zeitkonstante (zB.0-0.043)[sec]
- TN =: Segmentdauer [sec]

Die Auswahl des Regelverstärkungsfaktors LAM_KPI_FAK erfolgt in Abhängigkeit einer Totzeit LAM_TOTZ_GR im Lambdaregelkreis, welche sich aus der Kraftstoffvorlagerungsdauer, der Dauer des Ansaug-, Verdichtungs-,Arbeits- und Ausschiebetaktes sowie der Gaslaufzeit zur jeweiligen Lambdasonde zusammensetzt. Diese Totzeit LAM_TOTZ_GR wird einem Kennfeld last- und drehzahlabhängig entnommen.

Der Einfluß des Global-Lambdareglers ergibt sich als Summe der Regleranteile LAM_P_i und LAM_I_i:$\text{LAM_GR_i(n) = LAM_P_i(n) + LAM_I_i(n)}$

Dieser Reglerausgang des Global-Lambdareglers wird vorzugsweise auf ± 25% der Basiseinspritzzeit begrenzt, d.h. -0.25 < LAM_GR_i < 0.25. Der Integralanteil kann zusätzlich auf ±25% der Basiseinspritzzeit begrenzt werden, d.h.$\text{- 0.25 < LAM_I_i < 0.25.}$

Zur Identifikation der Einzelzylinderluftzahlen wird ein Gradientenverfahren verwendet. Dabei wird aus dem Steigungsverhalten des Lambdasondensignals nach Ablauf des Ausschiebetaktes eine qualitative Beurteilung der Einzelzylinderluftzahlen durchgeführt, d.h. es wird festgestellt, ob das Abgas des aktuellen Zyklus fetter oder magerer ist, als jenes Abgas des vorangegangenen Zyklus.

Diese Identifikation der Einzelzylinderluftzahlen wird im Schaltungsblock 13 (Fig. 1) in folgender Weise durchgeführt:

Die Berechnung der Luftzahlgradienten erfolgt segmentsynchron zylinderselektiv aus den vorliegenden Lambda-Istwerten LAM_IST_i, wobei nur jeder zweite Meßwert je Zylinderbank für die Gradientenberechnung berücksichtigt wird.

Die allgemeine Berechnungsformel lautet:$\text{LAM_GRD_ZYL_x = LAM_IST_i(n) - LAM_IST_i(n-2)}$ mit
- x:: Zylindernummer 1...6
- i:: Sondennummer 1,2

Abhängig von der Kurbelwellenzahnnummer, mit welchem die Abtastung der Sondensignale getriggert wird, ergeben sich folgende Werte für x und i:

| Abtastpunkt nach Zahn Nr.: | Gradient für Zylinder Nr.x | Sonde Nr.i |
|---|---|---|
| 15 | 2 | 1 |
| 35 | 4 | 2 |
| 55 | 1 | 1 |
| 75 | 5 | 2 |
| 95 | 3 | 1 |
| 115 | 6 | 2 |

Aus dieser Tabelle entnimmt man, daß z.B. der Meßwert von Lambdasonde Nr. 1, dessen Abtastung durch Kurbellenwellenzahn Nr. 15 getriggert wurde, zur Berechnung des Luftzahlgradienten von Zylinder Nr. 2 verwendet wird.

Die Auswertung der Luftzahlgradienten liefert als Ergebnis sogenannte Zustandsgrößen:
LAM_ZST_ZYL_i mit i = 1,2.

Wird das Abgas eines Zylinders als zu fett detektiert, wird die Zustandsgröße LAM_ZST_ZYL_i = 0 gesetzt, ist das Abgas eines Zylinders zu mager, wird die Zustandsgröße
LAM_ZST_ZYL_i = 1 gesetzt.

Zur Unterdrückung von Störungen, die insbesondere bei kleinen Luftzahlgradienten zu Fehldetektionen führen können, wird eine Hysterese LAM_ZST_HYS eingeführt, deren Weite applizierbar ist.

In Figur 4 ist diese Hysterese graphisch dargestellt. Liegt der anhand der Formel (1) berechnete Luftzahlgradient LAM_GRD_ZYL_x innerhalb des Bereiches ± LAM_ZST_HYS, so ist das Ergebnis der Gradientenauswertung vom vorangegangenen Zustand im betreffenden Abgasstrang abhängig. Um das Verfahren einfacher zu gestalten, werden zwei weitere Zustandsgrößen VOR_ZST 1, VOR_ZST 2 eingeführt.

Die Zustandsgröße VOR_ZST 1 speichert dabei den vorangegangenen Zustand im Abgasstrang der ersten Zylinderbank mit der Sonde 1, die Zustandsgröße VOR_ZST 2 den vorangegangenen Zustand im Abgasstrang der zweiten Zylinderbank mit der Sonde 2. Abhängig von den Werten dieser Zustandsgrößen VOR_ZST 1,2 ergibt sich ein Ablauf zur Festlegung der Werte (1 oder 0) für LAM_ZST_1,2, wie er in Figur 5 dargestellt ist.

In einem ersten Schritt S1 wird abgefragt, ob die Zustandsgröße VOR_ZST_i = 0 ist. Ist das Ergebnis dieser Abfrage positiv, so wird im Schritt S2 geprüft, ob der mit Hilfe der Formel (1) berechnete Wert des Luftzahlgradienten LAM_GRD_ZYL_x kleiner ist als der Hysteresewert +LAM_ZST_HYS. Ist dies der Fall, so wird die Zustandsgröße LAM_ZST_i = 0 gesetzt (Schritt S3), andernfalls wird LAM_ZST_i = 1 gesetzt (Schritt S4).

Ergibt die Abfrage in Schritt S1 ein negatives Ergebnis, so wird im Schritt S5 geprüft, ob der Wert des Luftzahlgradienten LAM_GRD_ZYL_x kleiner ist als der Hysteresewert - LAM_ZST_HYS. Ist dies der Fall, so wird die Zustandsgröße LAM_ZST_i = 0 gesetzt (Schritt S6), andernfalls wird LAM_ZST_i = 1 gesetzt (Schritt S7).

Diese Zustandsgrößen LAM_ZST_i werden zur Regelung der Einzelzylinderluftzahlen herangezogen. Sie dienen als Eingangsgrößen für einen Einzelzylinder-Lambdaregler (Schaltungsblock 15 in Fig.1), der als Proportional-Integralregler (PI-Regler) ausgebildet ist.

Die Schaltungsblöcke 11-15 in Fig. 1 sind vorzugsweise in eine an sich bekannte elektronische Steuerungseinrichtung 16 integriert, wie sie in modernen Kraftfahrzeugen ohnehin zur Steuerung und Regelung der verschiedensten Betriebsparameter wie z.B. Einspritzzeitberechnung, Zündungsregelung, Diagnose usw. eingesetzt wird. Auch die im Rahmen der Beschreibung erwähnten Kennfelder sind in Speichern der Steuerungseinrichtung 16 abgelegt.

Die Berechnung der Regleranteile - Proportionalanteil LAM_P_EZ_x und Integralanteil LAM_I_EZ_x - des Einzelzylinder-Lambdareglers erfolgt abhängig vom Wert (1 oder 0), den die die Zustandsgröße LAM_ZST_i aufweist:
1. Fall:
   LAM_ZST_i = O (Abgas eines Zylinders ist zu fett)$\text{LAM_P_EZ_x(n) = -LAM_P_EZ(n)}$$\text{LAM_I_EZ_x(n) = LAM_I_EZ_x(n-1) - LAM_I_EZ(n)} \text{- LAMMW_I_EZ_i(n)}$
2. Fall:
   LAM_ZST_i = 1 (Abgas eines Zylinders ist zu mager)$\text{LAM_P_EZ_x(n) = LAM_P_EZ(n)}$$\text{LAM_I_EZ_x(n) = LAM_I_EZ x(n-1) + LAM_I_EZ(n)} \text{- LAMMW_I_EZ_i(n)}$

Die Berechnung des Mittelwertes der I-Anteile der Zylinder einer Zylinderbank LAMMW_I_EZ_i erfolgt segmentsynchron abwechselnd mit i=1 bzw i=2 wie folgt:$\text{LAM_I_SUM_EZ_i(n+1) = LAM_I_SUM_EZ_I(n) - LAM_I_EZ_i(n-2) + LAM_I_EZ_x(n)}$

Der Wert LAM_I_EZ_x(n) wird in einen Speicher LAM_I_EZ_i eingetragen.

LAM_I_EZ_i

| | | |
|---|---|---|
| n-2 | n-1 | n |

$\text{LAMMW_I_EZ_i(n+1) = LAM_I_SUM_EZ_i(n+1)/3}$

Die Werte LAM_P_EZ und LAM_I_EZ sind jeweils in einem Kennfeld abgelegt, die über der Lastgröße LM und der Drehzahl N der Brennkraftmaschine aufgespannt sind.

Der Integrations-Anteil LAM_I_EZ_x des Einzelzylinder-Lambdareglers wird beispielsweise auf ±10% der Basiseinspritzzeit TI_B begrenzt, d.h. -0.1 < LAM_I_EZ_x < 0.1.

Bei der Berechnung der zylinderindividuellen Einspritzzeit TI_x wird die Ausgangsgröße des Global-Lambdareglers und die Ausgangsgröße des Einzelzylinder-Lambdareglers berücksichtigt:$\text{TI_x = TI_B * ........ (1 + TI_LAM_x) mit}$$\text{TI_LAM_x = LAM_GR_i + LAM_P_EZ_x + LAM_I_EZ_x}$
für x = 1,2,3: i = 1
für x = 4,5,6: i = 2

Die Erfindung wurde anhand eines Ausführungsbeispiels erläutert, bei dem die Brennkraftmaschine 6 Zylinder aufweist und jeweils 3 Zylinder zu einer Gruppe (Zylinderbank ZB1, ZB2) zusammengefaßt sind. Jeder Gruppe oder Zylinderbank ist dabei ein, eine lineare Lambdasonde enthaltender Abgasstrang zugeordnet.
Ebenso ist es im Rahmen der Erfindung möglich, beispielsweise bei einer 4-Zylinder-Brennkraftmaschine einen einzigen Abgasstrang vorzusehen, in dem eine einzige lineare Lambdasonde angeordnet ist oder bei einer 8-Zylinder-Brennkraftmaschine 2 Gruppen zu je 4 Zylinder zu bilden oder bei einer 12 Zylinder-Brennkraftmaschine 3 Gruppen zu je 4 Zylinder bzw. 4 Gruppen zu je 3 Zylinder zu bilden. Entsprechend der Anzahl der Gruppen sind dann die Anzahl der Abgasstränge und damit die Anzahl der linearen Lambdasonden bestimmt.

## Patentansprüche

1. Verfahren zur zylinderselektiven Regelung des Kraftstoff-Luftverhältnisses einer mehrere Zylinder (x) aufweisenden Brennkraftmaschine (10)
- mit einer Steuerungseinrichtung (16), die auf der Basis einer die Last der Brennkraftmaschine (10) repräsentierenden Größe (LM) und der Drehzahl (N) der Brennkraftmaschine (10) ein Grundeinspritzsignal (TI_B) berechnet und
- mit einer Lambda-Regelungseinrichtung mit mindestens einem Abgasstrang (AST1, AST2), wobei jedem Abgasstrang (AST1, AST2) ein Sauerstoffsensor (LS1, LS2) zugeordnet ist, der ein entsprechend dem Sauerstoffgehalt des aus den einzelnen Abgaspaketen der einzelnen Zylinder (x) resultierenden Summenabgases repräsentierendes Sensorsignal (ULS1, ULS2) abgibt und
- zu jedem Wert des Sensorsignals (ULS1, ULS2) der zugehörige Lambda-Istwert (LAM_IST_i(n)) anhand einer Kennlinie ermittelt wird,
- aus diesen Werten (LAM_IST_i(n)) für jeden Sauerstoffsensor (LS1, LS2) ein Lambda-Mittelwert (LAMMW_IST_i(n)) gebildet wird und
- die Differenz LAM_DIF_i(n) zwischen einem von der Last der Brennkraftmaschine (10) abhängig vorgegebenen Lambda-Sollwert (LAM_SOLL_i(n)) und dem Lambda-Mittelwert (LAMMW_IST_i(n)) als Eingangsgröße eines Global-Lambdareglers (14) herangezogen und einem globalen Lambdaregler (14) der Lambda-Regelungseinrichtung zur Korrektur des Grundeinspritzsignales (TI_B) zugeführt wird, so daß ein theoretisches Kraftstoff-Luftverhältnis (λ = 1) eingestellt werden kann und
- als Global-Lambdaregler (14) ein Proportional-IntegralRegler dient mit einem Proportional-Regleranteil$\text{LAM_P_i(n) = LAM_KPI_FAK(n) • P_FAK_LAM_GR • (T_LS + TN) • LAM_DIF_i(n)}$ und einem Integral-Regleranteil$\text{LAM_I_i(n) = LAM_I_i(n-1) + LAM_KPI_FAK(n) • I_FAK_LAM_GR • 2 • TN • LAM_DIF_i(n)}$
mit:
LAM_KPI_FAK = Regelverstärkungsfaktor
P_FAK_LAM_GR = Applizierbare Konstante
I_FAK_LAM_GR = Applizierbare Konstante
T_LS = Applizierbare Zeitkonstante [sec]
TN = Segmentdauer [sec]
- die Lambda-Regelungseinrichtung ferner einen Einzelzylinder-Lambdaregler (15) aufweist zur Regelung des individuellen Kraftstoff-Luftverhältnisses der einzelnen Zylinder (x) und
- die zylinderselektive Ausgangsgröße (LAM_P_EZ_x, LAM_I_EZ_x) dieses Einzelzylinder-Lambdareglers (15) der Ausgangsgröße (LAM_GR_i) des globalen Lambdareglers (14) überlagert wird und
- mit dem daraus erhaltenen Wert (TI_LAM_x) das Grundeinspritzsignal (TI_B) zylinderindividuell korrigiert wird.

2. Verfahren nach Anspruch 1, dadurch gekennzeichnet,daß
- die Zylinder (x) zu mindestens einer Gruppe (ZB1, ZB2) zusammengefaßt werden,
- jeder Gruppe (ZB1, ZB2) von Zylindern (x) ein Abgasstrang (AST1, AST2) zugeordnet wird,
- in jedem Abgasstrang (AST1, AST2) ein linearer Sauerstoffsensor (LS1, LS2) angeordnet wird, der ein dem Sauerstoffgehalt der Abgase der einzelnen Zylinder (x) entsprechendes Signal (ULS1, ULS2) abgibt und ,
- die Signale (ULS1, ULS2) der Sensoren (LS1, LS2) zu bestimmten, in Bezug auf den Kurbelwinkel definierten Stellung (AP) abgetastet werden.

3. Verfahren nach Anspruch 2, dadurch gekennzeichnet,daß als Bezugspunkt für die zeitliche Lage der Abtastpunkte (AP) die oberen Totpunkte bei Zündung (ZOT) herangezogen werden und die Sensorsignale (ULS1, ULS2) nach Ablauf einer Wartezeit (TEZ) nach Überschreiten der oberen Totpunkte bei Zündung (ZOT) abgetastet werden.

4. Verfahren nach Anspruch 3, dadurch gekennzeichnet,daß die Wartezeit (TEZ) abhängig von einem die Last der Brennkraftmaschine (10) repräsentierenden Parameter (LM) und der Drehzahl (N) der Brennkraftmaschine (10) gewählt ist.

5. Verfahren nach Anspruch 1, dadurch gekennzeichnet,daß der Regelverstärkungsfaktor (LAM_KPI_FAK) in Abhängigkeit einer Totzeit (LAM_TOTZ_GR) gewählt ist, der durch die Kraftstoffvorlagerungsdauer, der Dauer des Ansaug-, Verdichtungs-, Arbeits- und Ausschiebetaktes sowie der Gaslaufzeit zum jeweiligen Sauerstoffsensor bestimmt ist und einem Kennfeld last- und drehzahlabhängig entnommen wird.

6. Verfahren nach Anspruch 1, dadurch gekennzeichnet,daß der Wert der Regler-Ausgangsgröße (LAM_GR_i) des Global-Reglers (14) und der Integral-Regleranteil (LAM_I_i) des Global-Reglers (14) auf ± 25% des Grundeinspritzsignals (TI_B) begrenzt wird.

7. Verfahren nach Anspruch 1, dadurch gekennzeichnet,daß daß aus den ermittelten Lambda-Istwerten (LAM_IST_i) zylinderselektiv Luftzahlgradienten (LAM_GRD_ZYL_x) durch Differenzbildung von Lambda-Istwerten (LAM_IST_i) berechnet werden, wobei nur jeder zweite Lambda-Istwert je Gruppe (ZB1, ZB2) für die Luftzahlgradientenberechnung herangezogen wird und bei positiven Luftzahlgradienten (LAM_GRD_ZYL_x) im aktuellen Zyklus auf ein bezogen auf den vorangegangenen Zyklus magereres Abgas, bei negativen Luftzahlgradienten (LAM_GRD_ZYL_x) im aktuellen Zyklus auf ein bezogen auf den vorangegangenen Zyklus fetteres Abgas des jeweiligen Zylinders (x) geschlossen wird.

8. Verfahren nach Anspruch 7, dadurch gekennzeichnet,daß abhängig vom Vorzeichen der einzelnen Luftzahlgradienten (LAM_GRD_ZYL_x) diesen Zustandsgrößen (LAM_ZST_ZYL_i) zugeordnet werden, die entweder den Wert I oder 0 annehmen.

9. Verfahren nach Anspruch 8, dadurch gekennzeichnet, daß die Zuordnung der Zustandsgrößen (LAM_ZST_ZYL_i) über eine Hysterese (LAM_ZYST_HYS) erfolgt, deren Weite applizierbar ist und dann, wenn der berechnete Luftzahlgradient (LAM_GRD_ZYL_x) innerhalb der doppelten Weite der Hysterese (± LAM_ZST_HYS) liegt, festgestellt wird, daß das Ergebnis der Gradientenauswertung vom vorangegangen Zustand im betreffenden Abgasstrang (AST1, AST2) abhängig ist und dieser Zustand bei der Zuordnung der Zustandsgröße (LAM_ZST_ZYL_i) berücksichtigt wird.

10. Verfahren nach Anspruch 9, dadurch gekennzeichnet,daß abhängig von dem Wert der Zustandsgröße (LAM_ZST_x) der Integralregleranteil (LAM_I_EZ_x) und der Proportionalregleranteil (LAM_P_EZ_x) des Einzelzylinder-Lambdareglers (15) getrennt berechnet werden.

11. Verfahren nach Anspruch 10, dadurch gekennzeichnet,daß dann, wenn die Zustandsgröße (LAM_ZST_x) den Wert 0 aufweist, der Proportionalregleranteil (LAM_P_EZ_x) nach folgender Vorschrift$\text{LAM_P_EZ_x(n) = -LAM_P_EZ(n) und}$ der Integralregleranteil (LAM_I_EZ_x) nach folgender Vorschrift$\text{LAM_I_EZ_x(n) = LAM_I_EZ_x(n-1) - LAM_I_EZ(n) - LAMMW_I_EZ_i(n)}$ gebildet wird
mit n = laufender Indize des Meßwertes
LAMMW_I_EZ i(n) = Lambdamittelwert

12. Verfahren nach Anspruch 10, dadurch gekennzeichnet,daß dann, wenn die Zustandsgröße (LAM_ZST_x) den Wert 1 aufweist, der Proportionalregleranteil (LAM_P_EZ_x) nach folgender Vorschrift$\text{LAM_P_EZ_x(n) = LAM_P_EZ(n) und}$ der Integralregleranteil (LAM_I_EZ_x) nach folgender Vorschrift$\text{LAM_I_EZ_x(n) = LAM_I_EZ_x(n-1) + LAM_I_EZ(n) - LAMMW_I_EZ_i(n)}$ gebildet wird
mit n = laufender Indize des Meßwertes
LAMMW_I_EZ_i(n) = Lambdamittelwert

13. Verfahren nach Anspruch 11 oder 12, dadurch gekennzeichnet, daß der Lambdamittelwert (LAMMW_I_EZ_i) der Integralanteile (LAM_I_EZ) einer Gruppe (ZB1,ZB2) nach folgender Vorschrift$\text{LAMMW_I_EZ_i(n+1) = LAM_I_SUM_EZ_i(n+1)/3}$ mit$\text{LAM_I_SUM_EZ_i(n+1) = LAM_I_SUM EZ_i(n) - LAM_I_EZ_i(n-2) + LAM_I_EZ_x(n)}$ gebildet wird
mit
LAM_I_SUM_EZ_i(n+1) = neuer Summenwert
LAM_I_SUM EZ_i(n) = alter Summenwert

14. Verfahren nach Anspruch 10, dadurch gekennzeichnet,daß der Integral-Regleranteil (LAM_I_EZ_x) des Einzylinder-Lambdareglers (15) auf ± 10% des Grundeinspritzsignal (TI_B) begrenzt wird.

15. Verfahren nach Anspruch 10, dadurch gekennzeichnet,daß der Integralanteil (LAM_I_EZ_x) und der Proportionalanteil (LAM_I_EZ_x) des Einzelzylinder-Lambdareglers (15) last- und drehzahlabhängig in Kennfeldern abgelegt sind.

## Claims

1. Method for cylinder-selective control of the air/fuel ratio of an internal combustion engine (10) comprising several cylinders (x),
- having a control unit (16) which calculates a basic injection signal (TI_B) depending on a variable (LM) representing the load on the engine (10) and on the speed (N) of the engine (10)
- having a lambda control system with at least one exhaust gas stream (AST1, AST2), where each exhaust gas stream (AST1, AST2) has allocated to it an oxygen sensor (LS1, LS2) which delivers a sensor signal (ULS1, ULS2) representing the oxygen content of the overall exhaust emission resulting from the individual exhaust gas packets of the individual cylinders (x), and where
- for each value of the sensor signal (ULS1, ULS2) the associated actual value of lambda (LAM_IST_i(n)) is determined from a characteristic curve,
- from these values (LAM_IST_i(n)) a mean lambda value (LAMMW_IST_i(n)) being formed for each oxygen sensor (LS1, LS2), and where
- the difference LAM_DIF_i(n) between a target lambda value (LAM_SOLL_i(n)) determined by the load on the engine (10) and the mean actual lambda value (LAMMW_IST_i(n)) is utilized as the input quantity for a global lambda controller (14) and is fed to a global lambda controller (14) of the lambda control system for correction of the basic injection signal (TI_B), so that a theoretical air/fuel ratio (λ = 1) can be set, and where
- a proportional-plus-integral controller is used as the global lambda controller (14), having a proportional component$\text{LAM_P_i(n) = LAM_KPI_FAX(n) • P_FAX_LAM_GR • (T_LS + TN) • LAM_DIF_i(n)}$ and an integral-action component$\text{LAM_I_i(n) = LAM_I_i(n-1) + LAM_KPI_FAX(n) • I_FAK_LAM_GR • 2 • TN • LAM_DIF_i(n)}$ where:
LAM_KPI_FAX = Controller gain factor
P_FAK_LAM_GR = Variable constant
I_FAK_LAM_GR = Variable constant
T_LS = Variable time constant [sec]
TN = Segment duration [sec]
- where, furthermore, the lambda control system comprises an individual-cylinder lambda controller (15) for controlling the individual air/fuel ratio of the individual cylinders (x), and
- where the cylinder-selective output quantity (LAM_P_EZ_x, LAM_I_EZ_x) of said individual-cylinder lambda controller (15) is superimposed on the output quantity (LAM_GR_i) of the global lambda controller (14), and
- where the value (TI_LAM_x) obtained therefrom is used to correct the basic injection signal (TI_B) on a per-cylinder basis.

2. Method in accordance with Claim 1, characterized in that
- the cylinders (x) are combined into at least one group (ZB1, ZB2),
- each group (ZB1, ZB2) of cylinders (x) has allocated to it one exhaust gas stream (AST1, AST2)
- a linear oxygen sensor (LS1, LS2) is provided in each exhaust gas stream (AST1, AST2), delivering a signal (ULS1, ULS2) which corresponds to the oxygen content of the exhaust gas emission of the individual cylinders (x),
- the signals (ULS1, ULS2) from the sensors (LS1, LS2) are sampled in particular positions (AP) defined with respect to the crank angle.

3. Method in accordance with Claim 2, characterized in that the ignition top dead centre points (ZOT) are used as reference points for the position in time of the sampling points (AP) and that the sensor signals (ULS1, ULS2) are sampled at the end of a waiting time (TEZ) following the transition of the ignition top dead centre point (ZOT).

4. Method in accordance with Claim 3, characterized in that the waiting time (TEZ) is chosen depending on a parameter (LM) representing the load on the internal combustion engine (10) and on the speed (N) of the internal combustion engine (10).

5. Method in accordance with Claim 1, characterized in that the controller gain factor (LAM_KPI_FAK) is chosen depending on a dead time (LAM_TOTZ_GR) which is determined by the fuel pre-feed time, the duration of the induction, compression, power and exhaust strokes together with the gas travelling time to the relevant oxygen sensor, and is taken from a characteristics map as a function of load and speed of rotation.

6. Method in accordance with Claim 1, characterized in that the values of the output quantity (LAM_GR_i) of the global controller (14) and of the integral-action component (LAM_I_i) of the global controller (14) are limited to ± 25% of the basic injection signal (TI_B).

7. Method in accordance with Claim 1, characterized in that the air ratio gradients (LAM_GRD_ZYL_x) are calculated on a cylinder-selective basis from the measured actual lambda values (LAM_IST_i) by taking the differences between actual lambda values (LAM_IST_i), with only every second actual lambda value per group (ZB1, ZB2) being used for calculating the air ratio gradient, and that when positive air ratio gradients (LAM_GAD_ZYL_x) are measured in the current cycle leaner emission from the respective cylinder (x) than in the preceding cycle is assumed to exist, whilst when negative air ratios (LAM_GRD_ZYL_x) are measured in the current cycle richer emission from the respective cylinder (x) than in the preceding cycle is assumed to exist.

8. Method in accordance with Claim 7, characterized in that depending on the sign of the individual air ratio gradients (LAM_GRD_ZYL_x), said gradients have state variables (LAM_ZST_ZYL_i) allocated to them which take the value I or 0.

9. Method in accordance with Claim 8, characterized in that the allocation of the state variables (LAM_ZST_ZYL_i) takes place via a hysteresis (LAM_ZYST_HYS) the width of which can be set, and that in the event of the calculated air ratio gradient (LAM_GRD_ZYL_x) falling within double the width of the hysteresis (± LAM_ZST_HYS), it is decided that the result of the gradient evaluation is dependent on the preceding state in the emission stream concerned (AST1, AST2) and that said state is taken account of in the allocation of the state variable (LAM_ZST_ZYL_i).

10. Method in accordance with Claim 9, characterized in that the integral-action controller component (LAM_I_EZ_x) and the proportional controller component (LAM_P_EZ_x) of the individual-cylinder lambda controller (15) are calculated separately, depending on the value of the state variable (LAM_ZST_x).

11. Method in accordance with Claim 10, characterized in that when the state variable (LAM_ZST_x) has the value 0, the proportional controller component (LAM_P_EZ_x) is formed in accordance with the following rule$\text{LAM_P_EZ_x(n) = -LAM_P_EZ(n) and}$ the integral-action controller component (LAM_I_EZ_x) is formed in accordance with the following rule$\text{LAM_I_EZ_x(n) = LAM_I_EZ_x(n-1) - LAM_I_EZ(n) - LAMMW_I_EZ_i(n)}$ where n = running index of the measured value
LAMMW_I_EZ_i(n) = mean value of lambda

12. Method in accordance with Claim 10, characterized in that when the state variable (LAM_ZST_x) has the value 1, the proportional controller component (LAM_P_EZ_x) is formed in accordance with the following rule$\text{LAM_P_EZ_x(n) = LAM_P_EZ(n) and}$ the integral-action controller component (LAM_I_EZ_x) is formed in accordance with the following rule$\text{LAM_I_EZ_x(n) = LAM_I_EZ_x(n-1) + LAM_I_EZ(n) - LAMMW_I_EZ_i(n)}$ where n = running index of the measured value
LAMMW_I_EZ_i(n) = mean value of lambda.

13. Method in accordance with Claims 11 or 12, characterized in that the mean lambda value (LAMMW_I_EZ_i) of the integral-action components (LAM_I_EZ) of a group (ZB1, ZB2) is formed in accordance with the following rule$\text{LAMMW_I_EZ_i(n+1) = LAM_I_SUM_EZ_i(n+1)/3}$ where$\text{LAM_I_SUM_EZ_i(n+1) = LAM_I_SUM_EZ_i(n) - LAM_I_EZ_i(n-2) + LAM_I_EZ_x(n)}$ with
LAM_I_SUM_EZ_i(n+1) = new total
LAM_I_SUM_EZ_i(n) = old total

14. Method in accordance with Claim 10, characterized in that the integral-action controller component (LAM_I_EZ_x) of the individual-cylinder lambda controller (15) is limited to ± 10% of the basic injection signal (TI_B).

15. Method in accordance with Claim 10, characterized in that the integral-action controller component (LAM_I_EZ_x) and the proportional controller component (LAM_I_EZ_x) of the individual-cylinder lambda controller (15) are stored in characteristics maps as a function of engine load and speed.

## Revendications

1. Procédé de régulation sélective par cylindre du rapport air/carburant d'un moteur à combustion interne (10) présentant plusieurs cylindres (x), comportant
- un dispositif de commande (16), qui, sur la base d'une grandeur (LM) représentant la charge du moteur à combustion interne (10), et de la vitesse de rotation (N) du moteur à combustion interne (10), calcule un signal de base pour l'injection (TI_B), et
- un dispositif de régulation lambda, avec au moins un trajet de gaz d'échappement (AST1, AST2), un détecteur d'oxygène (LS1, LS2) étant associé à chaque trajet de gaz d'échappement (AST1, AST2), et émettant un signal de détecteur (ULS1, ULS2) représentatif, en fonction de la teneur en oxygène, de la somme des gaz d'échappement résultant des différents groupages de gaz d'échappement des différents cylindres (x), et,
- pour chaque valeur du signal de détecteur (ULS1, ULS2) , est déterminée, à l'aide d'une courbe caractéristique, la valeur réelle lambda associée (LAM_IST_i(n)),
- à partir de ces valeurs (LAM_IST_i(n)), pour chaque détecteur d'oxygène (LS1, LS2), est formée une valeur moyenne lambda (LAMMW_IST_i(n)), et
- on en déduit, comme valeur d'entrée d'un régulateur lambda global (14), la différence (LAM_DIF_i(n)) entre une valeur de consigne lambda (LAM_SOLL_i(n)), prédéterminée en fonction de la charge du moteur à combustion interne (10), et la valeur moyenne lambda (LAMMW_IST_i(n)), et on l'envoie à un régulateur lambda global (14) du dispositif de régulation lambda pour corriger le signal d'injection de base (TI_B), de façon à pouvoir régler un rapport air/carburant théorique (λ =1), et,
- comme régulateur lambda global (14), on se sert d'un régulateur proportionnel-intégral comprenant une composante proportionnelle$\text{LAM_P_i(n) = LAM_KPI_FAK(n).P_FAK_LAM_GR. (T_LS+TN) . LAM_DIF_1(n)}$ et d'une composante intégrale$\text{LAM_I_i(n)= LAM_I_i(n-1)+LAM_KPI_FAK(n).I_FAK_LAM_GR. 2.TN.LAM_DIF_i(n),}$ avec
LAM_KPI_FAK = facteur d'amplification du régulateur
P_FAK_LAM_GR = constante applicable
I_FAK_LAM_GR = constante applicable
T_LS = constante de temps applicable [sec]
TN = Durée du segment [sec]
- le dispositif de régulation lambda présente, de plus, un régulateur lambda pour cylindre individuel (15) pour la régulation de la proportion individuelle air/carburant des différents cylindres(x), et
- la grandeur de sortie sélective par cylindre (LAM_P_EZ_x, LAM_I_EZ_x) de ce régulateur lambda pour cylindre individuel (15) est superposée à la grandeur de sortie (LAM_GR_i) du régulateur lambda global (14), et
- le signal d'injection de base (TI_B) est corrigé avec la valeur (TIM_LAM_x) ainsi obtenue.

2. Procédé suivant la revendication 1, caractérisé en ce que:
- les cylindres (x) sont réunis pour former au moins un groupe (ZB1, ZB2),
- à chaque groupe de cylindre (x) (ZB1, ZB2), est associé un trajet de gaz d'échappement (AST1, AST2),
- dans chaque trajet de gaz d'échappement (AST1, AST2), est disposé un détecteur linéaire d'oxygène (LS1, LS2), qui émet un signal (ULS1, ULS2) correspondant à la teneur en oxygène des gaz d'échappement des différents cylindres (x), et
- les signaux (ULS1, ULS2) des détecteurs d'oxygène (LS1, LS2) sont échantillonnés en fonction de positions déterminée (AP), définie par rapport à l'angle du vilebrequin.

3. Procédé suivant la revendication 2, caractérisé en ce que, comme point de référence pour la position dans le temps du point d'échantillonnage (AP), on fait appel aux points morts hauts lors de l'allumage (ZOT), et les signaux de détecteur (ULS1, ULS2) sont échantillonnés après l'écoulement d'un temps d'attente (TEZ) après dépassement du point mort haut lors de l'allumage (ZOT).

4. Procédé suivant la revendication 3, caractérisé en ce que le temps d'attente (TEZ) est choisi en fonction d'un paramètre (LM) représentant la charge du moteur à combustion interne (10), et en fonction de la vitesse de rotation (N) du moteur à combustion interne (10).

5. Procédé suivant la revendication 1, caractérisé en ce que le facteur d'amplification de régulation (LAM_KPI_FAK) est choisi en fonction d'un temps mort (LAM_TOTZ_GR), facteur qui, pour chaque détecteur d'oxygène concerné, est déterminé par la durée de mise à disposition du carburant, par la durée des temps d'admission, de compression, moteur et d'échappement, ainsi que par le temps de parcours des gaz, et est tiré d'un champ de caractéristiques en fonction de la charge et de la vitesse de rotation.

6. Procédé suivant la revendication 1, caractérisé en ce que la valeur de la grandeur de sortie (LAM_GR_i) du régulateur global (14) et la composante intégrale (LAM_I_i) du régulateur global (14) sont limitée à ± 25% du signal d'injection de base (TI_B).

7. Procédé suivant la revendication 1, caractérisé en ce qu'à partir des valeurs réelles lambda relevées (LAM_IST_i), on calcule, d'une façon sélective par cylindre, des gradients de rapport air/carburant (LAM_GRD_ZYL_x) par établissement de différence entre les valeurs réelles lambda (LAM_IST_I), étant entendu qu'on fait seulement appel à chaque deuxième valeur réelle lambda par groupe (ZB1, ZB2) pour le calcul du gradient de rapport air/carburant, et que, dans le cas de gradients de rapport air/carburant positives (LAM_GRD_ZYL_x) dans le cycle actuel, on conclue que les gaz d'échappement sont plus pauvres par référence au cycle précédent, et, dans le cas de gradients de rapport air/carburant négatifs (LAM_GRD_ZYL_x) dans le cycle actuel, on conclue que les gaz d'échappement de chaque cylindre (x) concerné sont plus riches, par référence au cycle précédent.

8. Procédé suivant la revendication 7, caractérisé en ce que, suivant le signe des différents gradients de rapport air/carburant (LAM_GRD_ZYL_i), on associe à ceux-ci des grandeurs d'état (LAM_ZST_ZYL_x) qui prennent soit la valeur 1, soit la valeur 0.

9. Procédé suivant la revendication 8, caractérisé en ce que l'affectation des grandeurs d'état (LAM_ZST_ZYL_i) se fait au moyen d'une hystérésis (LAM_ZYST_HYS), dont ont peut déterminer la largeur, puis, quand le gradient de rapport air/carburant calculé (LAM_GRD_ZYL_x) se trouve à l'intérieur du double de la largeur de l'hystérésis ( ± LAM_ZST_HYS), on décide que le résultat de l'interprétation dépend du gradient de l'état précédent dans le trajet de gaz d'échappement (AST1, AST2) concerné, et cet état est pris en compte pour l'affectation de la grandeurs d'état (LAM_ZST_ZYL_i).

10. Procédé suivant la revendication 9, caractérisé en ce que la composante intégrale (LAM_I_EZ_x) et la composante proportionnelle (LAM_P_EZ_x) du régulateur lambda de cylindre individuel (15) sont calculées séparément, en fonction de la valeur de la grandeurs d'état (LAM_ZST_x).

11. Procédé suivant la revendication 10, caractérisé en ce que, quand la grandeur d'état (LAM_ZST _x) présente la valeur 0, la composante proportionnelle (LAM_P_EZ_x) du régulateur est formée d'après la relation suivante:
LAM_P_EZ_x(n) = - LAM_P_EZ(n),
et la composante intégrale (LAM_I_EZ_x) du régulateur est formée d'après la relation suivante:$\text{LAM_I_EZ_x(n)=LAM_I_EZ_x(n-1)-LAM_I_EZ(n)-LAMMW_I_EZ(n)}$ avec n = Indice courant de la valeur de mesure
LAMMW_I_EZ_i(n) = valeur moyenne lambda.

12. Procédé suivant la revendication 10, caractérisé en ce que, quand la grandeur d'état (LAM_ZST_x) présente la valeur 1, la composante proportionnelle (LAM_P_EZ_x) du régulateur est formée d'après la relation suivante:$\text{LAM_P_EZ_x(n) = LAM_P_EZ(n),}$ et la composante intégrale (LAM_I_EZ_x) du régulateur est formée d'après la relation suivante:$\text{LAM_I_EZ_x(n)=LAM_I_EZ_x(n-1)+LAM_I_EZ(n)-LAMMW_I_EZ(n)}$ avec n = Indice courant de la valeur de mesure
LAMMW_I_EZ_i(n) = valeur moyenne lambda.

13. Procédé suivant l'une des revendications 11 ou 12, caractérisé en ce que la valeur moyenne lambda (LAMMW_I_EZ_i) des composantes intégrales (LAM_I_EZ) d'un groupe (ZB1, ZB2) est formée d'après la relation suivante:$\text{LAMMW_I_EZ_i(n+1) = LAM_I_SUM_EZ_i(n+1)/3,}$ avec$\text{LAM_I_SUM_EZ_i(n+1)=LAM_I_SUM_EZ_i(n)-LAM_I_SUM_EZ_i (n-2)+ LAM_I _EZ_x(n),}$ avec
LAM_I_SUM_EZ_i(n+1) = nouvelle valeur de la somme
LAMMW_I_EZ_i(n) = ancienne valeur de la somme.

14. Procédé suivant la revendication 10, caractérisé en ce que la composante intégrale (LAM_I_EZ_x) du régulateur lambda par cylindre individuel (15) est limitée à ± 10 % du signal d'injection de base (TI_B).

15. Procédé suivant la revendication 10, caractérisé en ce que la composante intégrale (LAM_I_EZ_x) et la composante proportionnelle (LAM_P_EZ_x) du régulateur lambda pour cylindre individuel (15) sont mises en mémoire dans des champs de caractéristiques, en fonction de la charge et de la vitesse de rotation.
